# EUROPÄISCHE PATENTSCHRIFT

(11) **EP 2 155 580 B1**
(45) Veröffentlichungstag und Bekanntmachung des Hinweises auf die Patenterteilung: **08.05.2013**
(21) Anmeldenummer: 08758875.2
(22) Anmeldetag: 30.05.2008
(51) Int. Cl.: B65D 33/00, B65D 75/00, B65D 30/20

(54) **SEITENFALTENBEUTEL**
BAG WITH LATERAL FOLDS
SAC À SOUFFLETS

(30) Priorität: 14.06.2007 DE 102007027994
(43) Veröffentlichungstag der Anmeldung: 24.02.2010
(73) Patentinhaber: Bischof + Klein GmbH & Co. KG, 49525 Lengerich (DE)
(72) Erfinder: WEDI, Johannes, 48282 Emsdetten (DE); HAIMED, Rudolf, 94357 Konzell (DE); STRÜBBE, Peter, 49525 Lengerich (DE)
(74) Vertreter: Bünemann, Egon
(86) Internationale Anmeldenummer: PCT/EP2008/004299
(87) Internationale Veröffentlichungsnummer: WO 2008/151729

(56) Entgegenhaltungen:
- WO-A-00/07903

## Beschreibung

Die Erfindung betrifft einen Seitenfaltenbeutel nach dem Oberbegriff des Anspruchs 1 und ein Verfahren zu seiner Herstellung.

Seitenfaltenbeutel mit unterseitigem Abschluß durch eine Bodennaht sind breithin gebräuchlich. In einem besonders einfachen Fall sind dabei die Hauptwände und die eingefalteten Seitenfaltenwände unterseitig durch quer verlaufenden Bodennähte verschlossen, die auf einer Linie liegen. Die dazu flach aufeinandergelegten Hauptwände und die dazwischen eingefalteten Seitenwände sind dabei schlauch- oder rohrförmig zusammenhängend, sei es, daß sie aus einer Folienbreite mit nur einer Naht, etwa an einer als Rückseite vorbestimmten Hauptwand, zusammengefügt sind oder daß sie aus Folienstreifen zusammengesetzt sind, die durch Längsnähte zwischen den Hauptwänden und den Seitenfaltenwänden verbunden sind. Dabei können auf der Linie der Bodennähte beidseitig nicht nur die beiden Faltenseiten der Seitenfaltenwände mit den benachbarten Hauptwänden zu einem unterseitigen Abschluß des Beutels verbunden sein. Es können auch die beiden Seiten jeder Seitenfaltenwand noch einmal zumindest punktuell miteinander verbunden sein, um abstehende Zipfel zu vermeiden und diese Zipfel an den Boden anzulegen. Im Bodenbereich können auch sogenannte "Diagonalnähte" vorgesehen sein, die etwa vom Ende der Falte jeder Seitenfaltenwand schräg nach außen in die Ecken des Bodenbereichs verlaufen und damit die Ausformung des Bodens konturieren oder sogar selbst den dichten Abschluß des Beutels in diesem Bereich bilden.

Die bekannten Seitenfaltenbeutel haben allerdings aufgrund der einfachen Gestaltung des Bodens in Fortsetzung der Haupt- und Seitenfaltenwände keine klare Abgrenzung zwischen dem Boden und den Hauptwänden (und Seitenfaltenwänden). Die regelmäßig gewünschte quaderförmige Ausbildung des Seitenfaltenbeutels ergibt sich erst mit einer Befüllung und kann bei rieselfähigem oder flüssigem Füllgut, wie es üblicherweise in solchen Beuteln abgepackt wird, undefinierte Verlagerungen und Verformungen ergeben. Dies bedingt dann allerdings Unsicherheiten im Aufstellverhalten, die Standfestigkeit solcher Beutel ist oft unzulänglich. Bei Beuteln, die im Lager oder insbesondere auch in Verkaufsregalen flach gestapelt werden, kommt es darauf an, den Boden mit einer geeigneten Bedruckung versehen zu können, die flächig ausgebildet und insgesamt gut sichtbar ist. Auch in dieser Hinsicht haben herkömmliche Seitenfaltenbeutel Unzulänglichkeiten.

Zur Abhilfe finden sich in der Praxis Seitenfaltenbeutel, die mit einem ringsrum an die Haupt- und Seitenfaltenwände angesiegelten gesonderten Bodendeckblatt abgeschlossen sind. Diese Ausführungsform erzielt zwar eine bessere Standfestigkeit und auch einen wohldefinierten Boden als Bedruckungs- und Sichtfläche, ist aber in der Herstellung sehr aufwendig und von der komplizierteren Herstellungsweise und der größeren Länge der Siegelnähte auch kritisch in Bezug auf die Dichtigkeit des Bodenabschlusses.

Verschiedene Typen von Seitenfaltenbenteln werden in den Dokumenten DE-U-200 08 403, WO-A-0007903 oder WO-A-9813271 offenbart.

Aufgabe der Erfindung ist es hiernach, einen Seitenfaltenbeutel zu schaffen, der einfach und preiswert herzustellen ist, der aber eine bessere Standfestigkeit und einen definierten Boden als Bedruckungsfläche bietet.

Gemäß der Erfindung wird diese Aufgabe von einem Seitenfaltenbeutel nach dem Oberbegriff des Anspruchs 1 ausgehend mit den kennzeichnenden Merkmalen des Anspruchs 1 gelöst. Weiterhin wird die Aufgabe durch ein Verfahren nach dem Anspruch 6 gelöst.

Es hat sich in einer überraschend einfach auszuführenden Abänderung des gattungsgemäßen Seitenfaltenbeutels eine Verbesserung der Standfestigkeit und eine flache, umgrenzte Ausbildung des Bodens auch bei liegender Stapelung ergeben, indem der Boden durch Faltnähte abgegrenzt wird. Die Einarbeitung einer solchen Faltnaht braucht die Durchgängigkeit der Folie der Hauptwände zum Boden hin nicht aufzuheben, vielmehr reicht eine durch Siegeln, Schweißen oder notfalls Kleben fixierte Falte aus, mit der keine Dichtigkeitsfragen aufkommen. Auf der anderen Seite ist eine solche Faltnaht geeignet, eine kantige Anstellung der benachbarten Folienbereiche gegeneinander zu erzwingen und damit den Boden auszuformen.

Die Faltennähte können zweckmäßig über die gesamte Breite der Hauptwände erstreckt werden, auch wenn eine Stütz- und Konturierungsfunktion dieser Faltnähte auch bereits mit Teilabschnitten zu erzielen wäre. Die Faltnähte können sich dann, wenn auch die Seitenfaltenwände mit den Hauptwänden jeweils über Siegelnähte verbunden sind, an diese Siegelnähte anstoßen und einen Rahmen für den Boden bilden.

Ein Verfahren zur Herstellung solcher Seitenfaltenbeutel geht typischerweise von der Fertigung eines umfangsseitig geschlossenen Schlauches aus, der die Hauptwände, die Seitenfaltenwände und darüber hinaus jeweils einen Teil des Bodens enthält. Ein solcher Schlauch wird häufig zunächst "endlos" hergestellt und dann in vorgegebener Weise abgelängt. Wenn die vereinzelten Stücke dann in einem fortlaufenden Verfahren quer zur Förderrichtung gedreht werden, können Bodennähte vorteilhaft in Förderrichtung verlaufend angebracht werden. Ebenso können kopfseitige Gestaltungen des Beutels, etwa mit Einarbeitung von Wiederverschlüssen, parallel in fortlaufenden Arbeitsgängen vorgesehen werden.

Dabei kann problemlos auch noch eine bodenseitige Bearbeitung unter Einschluß der erfindungsgemäß vorgesehenen Faltennähte erfolgen, die vorzugsweise parallel zu der die Hauptwände verbindenden Bodennaht verlaufen. Die Faltnähte können in der Weise eingebracht werden, daß der Bodenbereich mit Hilfe eines passenden Werkzeugs abwechselnd an die eine und dann an die andere der beiden Hauptwände flach angelegt wird, um die Faltlinie in Form einer Naht jeweils zu fixieren. Die Faltnähte können aber auch mit einem Innenwerkzeug geformt werden, welches in den Beutel eingreift und den Umriß des Bodens ausformt.

Zweckmäßig wird die Bodennaht durch Siegeln, Schweißen oder Kleben flach an den Boden angeheftet oder angeklebt, damit sie nicht flossenartig nach unten vorsteht. Das Anheften kann ggf. auch auf Teilbereiche beschränkt sein, die für eine entsprechende Fixierung ausreichen.

Ein Ausführungsbeispiel der Erfindung ist in der Zeichnung dargestellt und wird nachfolgend näher beschrieben. In der Zeichnung zeigen:
- Fig. 1: ein Seitenansicht eines Seitenfaltenbeutels gemäß der Erfindung, und
- Fig. 2: eine Frontansicht des Seitenfaltenbeutels nach Fig. 1 mit vorderseitig angeklapptem Boden.

Der in der Zeichnung insgesamt mit 1 bezeichnete Seitenfaltenbeutel umfaßt zwei Hauptwände 2, 3, eine sichtbare Seitenfaltenwand 4 und eine in Fig. 1 verdeckte rückseitige Seitenfaltenwand 5, die allesamt durch Längsnähte miteinander verbunden sind, welche auch gleichzeitig einer Konturierung und Aussteifung der in Fig. 1 dargestellten quaderförmigen Füllstellung dienen. So sind Längsnähte 6, 7 in Fig. 1 zwischen der Seitenfaltenwand 4 und den benachbarten Hauptwänden 2 und 3 zu sehen, darüber hinaus ist in Fig. 2 eine Längsnaht 8 zwischen der Hauptwand 2 und der benachbarten Seitenfaltenwand 5 zu erkennen. Ein Boden 9 wird durch überstehende Fortsetzungen der Hauptwände 2, 3 und der Seitenfaltenwände 4, 5 gebildet und im vorliegenden Fall durch eine einzige durchgehende Bodennaht 10 abgeschlossen, in der in einem mittleren Bereich die Fortsetzungen der Hauptwände 2, 3 miteinander versiegelt sind, während zu beiden Seiten hin im Einfaltungsbereich der Seitenfaltenwände 4, 5 die flach an den Hauptwänden anliegenden eingefalteten Seitenfaltenwände in deren Anlagebereichen mit den Hauptwänden versiegelt sind, so daß sich von daher ein durchgehender dichter Boden-Abschluß des Seitenfaltenbeutels 1 ergibt. Die Bodennaht 10 kann aber auch noch die Hälften der Seitenfaltenwände 4, 5 untereinander durch Verschweißen oder Versiegeln zusammenfassen, um diese zusammenzuhalten und nicht zipfelförmig vorstehen zu lassen. Dies ist auch dann aufgrund besonderer Vorkehrungen möglich, wenn die Folie, aus der der Seitenfaltenbeutel hergestellt ist, nur jeweils innenseitig siegelbar ist. Die häufige Verwendung eines Polyolyphins für eine Innenschicht, etwa eines Polyethylens, kombiniert mit einer Polyester-Außenschicht, steht einer direkten Versiegelung der Seitenfalten-Unterkanten entgegen, da hier die Polyesterseiten aufeinander liegen. Werden allerdings Teilbereiche innerhalb der Naht aus den Seitenfaltenwänden ausgeklinkt, dann kommen hier die Innenseiten der Hauptwände 2, 3 zur direkten Anlage aneinander und lassen sich versiegeln. Dies bindet die Unterkanten der Seitenfalten ein und schafft eine durchgehende Bodennaht 10.

Die Bodennaht 10 könnte bei üblicher Ausbildung nach Art einer "Flossennaht" nach unten vorstehen, was gegebenenfalls für die angestrebte Ausbildung des Seitenfaltenbeutels mit einer Bodenfläche unerwünscht ist. In der besonders häufigen Ausgestaltung eines solchen Beutels mit Folien, die jeweils nur an der innenliegenden Schicht miteinander zu versiegeln sind, läßt sich die in Fig. 1 dargestellte Flachlegung der Bodennaht 10 nicht einfach durch Siegeln erzielen. Hier sind Verklebungen bevorzugt, die die Bodennaht 10 flach an den Boden 9 anlegen, die aber nicht durchgängig zu sein brauchen sondern punktuell oder bereichsweise anheften.

Der vorbeschriebene Beutel erhält eine entscheidend verbesserte Standfestigkeit und eine definierte flächige Bodenausbildung mit Hilfe von Faltnähten 11, 12, die durch Siegeln anhand der siegelbaren Innenschichten der Folie der Hauptwände 2, 3 eingearbeitet werden können, ohne daß die Folie an dieser Stelle angestückelt oder geschnitten werden müßte. Indem der Übergang der Folie der Hauptwände 2, 3 in den Boden 9 mit einer sich fortsetzenden Folie erfolgt, die nur in den Faltnähten 11, 12 streifenförmig aufeinandergefaltet und zusammengesiegelt ist, bleibt die Abdichtung des Beutels im diesem Bereich unbeeinträchtigt. Die Faltnähte 11, 12 bilden eine rahmen- bzw. leistenförmige Konturierung des Bodens in Abgrenzung zu den Hauptwänden 2, 3. Dies verbessert die Standfestigkeit des Seitenfaltenbeutels, auf den Boden aufgestellt, erheblich und liefert eine wohldefinierte Druckfläche für Informationen und Identifikationen zum Beutel, wenn dieser flach liegend gestapelt nur mit seinem Boden sichtbar ist.

Während herkömmliche leere Seitenfaltenbeutel mit einer Bodennaht üblicherweise bei durchgehend eingefalteten Seitenfaltenwänden und mit einem nach unten flach bis zur Bodennaht zusammengelegt werden, wird der Boden 9 hier vorzugsweise gemäß Fig. 2 nach Art einer Platte insgesamt an eine der Hauptwände, hier die Hauptwand 2, angeklappt. Dies führt dann im Bodenbereich zu einer mehrlagigen Ausbildung, die aber in den meisten Fällen durchaus insoweit vorteilhaft ist, als der Kopfbereich solcher Beutel mit Wiederverschlüssen u. dgl. auch einen stärkeren Aufbau erhält. Insofern ist der Versand solcher Beutel in der flachen Stapelung vergleichmäßig. Die flache Konfiguration gemäß Fig. 2 mit angeklapptem Boden 9 führt auch unterhalb des Bodens zu sauberen Faltungen. So lassen sich die Seitenfaltenwände 4 oder 5, von deren Faltlinien 13, 14 im Bereich der Hauptwände 2 ausgehend im Bodenbereich längs Diagonalfaltungen 15, 16, 17, 18 flach falten, wobei diese Diagonalfaltungen auch schon bei herkömmlichen Beuteln als Siegelnähte zwischen den Seitenfaltenwänden und den Hauptwänden zu finden sind und insofern auch hier zweckmäßig übernommen werden können.

Der erfindungsgemäße Seitenfaltenbeutel läßt sich mit herkömmlichen Techniken und auf herkömmlichen Fertigungsanlagen in einer Ausgestaltung mit Faltnähten relativ einfach fertigen, führt aber dann zu überraschenden Vorteilen in Bezug auf das Standverhalten wie auch in Bezug auf die Präsentation des Bodens als Druckfläche für die liegende Lagerung.

## Patentansprüche

1. Seitenfaltenbeutel (1) aus zumindest auf einer beutelinnenseitig liegenden Schicht schweiß- oder siegelbarer Folie in einer im leeren Zustand flach zusammenlegbaren und im befüllten Zustand etwa quaderförmigen Gestaltung mit zwei einander gegenüberliegenden Hauptwänden (2, 3) und zwei zwischenliegenden Seitenfaltenwänden (4, 5), die jeweils mit Fortsetzungen in einen Boden (9) übergehen und dort in der Weise in einem mittleren Bereich durch eine durchgehende Bodennaht (10) verbunden sind, dass die Seitenfaltenwände (4, 5) beiderseits einer Faltkante (13, 14) flach mit der jeweils benachbarten Hauptwand (2, 3) und dass im übrigen die Hauptwände (2, 3) miteinander verbunden sind, wobei die Fortsetzungen der Hauptwände (2,3) und der Seitenfaltenwände (4,5) durch Diagonalnähte (Faltlinien 15,16,17,18) miteinander verbunden sind, **dadurch gekennzeichnet, dass** der Boden (9) zu einer flächigen Bodenausbildung *seitwärts* zu den beiden Hauptwänden (2, 3) jeweils durch eine flache Faltnaht (11,12) abgegrenzt ist, *wobei die Faltnaht (11,12) in der durchgängigen Folie als streifenförmig durch Siegeln, Schweißen oder Kleben fixierte Falte ausgebildet ist.*

2. Seitenfaltenbeutel nach Anspruch 1, **dadurch gekennzeichnet, daß** die beiden Faltnähte (11, 12) sich über die gesamte Breite der Hauptwände (2, 3) erstrecken.

3. Seitenfaltenbeutel nach Anspruch 1 oder 2, **dadurch gekennzeichnet, daß** die Hauptwände (2, 3) und die Seitenfaltenwände (4, 5) durch Siegelnähte (6, 7, 8) voneinander abgegrenzt sind.

4. Seitenfaltenbeutel nach Anspruch 1 oder 2, **dadurch gekennzeichnet, daß** die Fortsetzungen der Hauptwände (2, 3) und der Seitenfaltenwände (4, 5) durch Diagonalnähte (Faltlinien 15, 16, 17, 18) miteinander verbunden sind.

5. Seitenfaltenbeutel nach einem der Ansprüche 1 bis 4, **dadurch gekennzeichnet, daß** die Bodennaht (10) zumindest bereichsweise flach zu einer Seite an den Boden (9) angeheftet ist.

6. Verfahren zur Herstellung eines Seitenfaltenbeutels (1) nach einem der Ansprüche 1 bis 5, bei dem ein umfangsseitig geschlossener Schlauch aus zumindest auf einer beutelinnenseitig liegenden Schicht schweiß- oder siegelbaren Folie mit Hauptwänden (2, 3) und Seitenfaltenwänden (4, 5) und deren bodenseitigen Fortsetzungen *in einem mittleren Bereich* durch eine Bodennaht (10) geschlossen wird, **dadurch gekennzeichnet, dass** zwischen den Hauptwänden (2, 3) und dem Boden (9) in der durchgängigen Folie jeweils eine Faltnaht (11,12) *seitwärts* zu einer flächigen Bodenausbildung angebracht *und durch Siegeln, Schweißen oder Kleben streifenförmig fixiert* wird.

7. Verfahren nach Anspruch 6, **dadurch gekennzeichnet, daß** die Faltnähte (11, 12) bei abwechselnd an eine der Hauptwände (2, 3) angelegtem Boden (9) eingebracht werden.

8. Verfahren nach Anspruch 6, **dadurch gekennzeichnet, daß** die Faltnähte (11, 12) nach Eingriff eines den Boden formenden Innenwerkzeugs eingebracht werden.

9. Verfahren nach einem der Ansprüche 6 bis 8, **dadurch gekennzeichnet, daß** die Bodennaht (10) flach zu einer Seite an den Boden (9) angeklebt wird.

10. Verfahren nach einem der Ansprüche 6 bis 9, **dadurch gekennzeichnet, daß** der Seitenfaltenbeutel (1) mit flach zu einer Seite angeklapptem Boden (9) abgestapelt wird.

## Claims

1. Side gusset bag (1) of at least one layer of weldable or sealable foil on the inside of the bag in a configuration which can be folded flat when empty and when filled is approximately parallelepipedal in shape, with two opposing main walls (2, 3) and two intermediate folding gusset walls (4, 5), each of which continues into a base (9) and is connected in a central area there by a continuous base seam (10), such that the side gusset walls (4, 5) on both sides of a folding edge (13, 14) are joined flat with the adjacent main wall (2, 3) in each case and also that the main walls (2, 3) are joined to one another, wherein the continuations of the main walls (2,3) and folding side walls (4,5) are joined to one another by diagonal seams (fold lines 15,16,17,18), **characterised in that** the base (9) is delimited to form a flat base configuration *laterally with* respect to both main walls (2, 3) by a flat fold seam (11,12) in each case, *wherein the fold seam (11,12) in the continuous foil is configured in strip form by sealing, welding or adhesively bonding fixed folds.*

2. Side gusset bag in accordance with claim 1, **characterised in that** the two fold seams (11, 12) extend over the whole width of the main walls (2, 3).

3. Side gusset bag in accordance with claims 1 or 2, **characterised in that** the main walls (2, 3) and side gusset walls (4, 5) are delimited from one another by seal welds (6, 7, 8).

4. Side gusset bag in accordance with claim 1 or 2, **characterised in that** the continuations of the main walls (2, 3) and side gusset walls (4, 5) are joined to one another by diagonal seams (fold lines 15, 16, 17, 18).

5. Side gusset bag in accordance with one of claims 1 to 4, **characterised in that** the base seam (10) is attached at least in part flat to one side of the base (9).

6. Method for manufacture of a side gusset bag (1) in accordance with one of claims 1 to 5 in which a tube closed around its circumference of at least one layer of weldable or sealable foil on the inside of the bag with main walls (2, 3) and side gusset walls (4, 5) and their continuations at the sides of the base are sealed *in a central area* by a base seam (10), **characterised in that** a fold seam (11,12) is applied between the main walls (2,3) and the base (9) in each case *laterally* to a flat base configuration and is *fixed by sealing, welding* or *adhesive bonding in strip form.*

7. Method in accordance with claim 6, **characterised in that** the fold seams (11, 12) are introduced alternately to a base (9) applied to one of the main walls (2, 3).

8. Method in accordance with claim 6, **characterised in that** the fold seams (11, 12) are inserted after operation of an internal tool forming the base.

9. Method in accordance with one of the claims 6 to 8, **characterised in that** the base seam (10) is adhesively bonded flat on one side to the base (9).

10. Method in accordance with any of claims 6 to 9, **characterised in that** the side gusset bag (1) is stacked with the base (9) folded flat ton one side.

## Revendications

1. Sac à soufflets (1) composé d'au moins un film soudable ou scellable sur une couche se trouvant à l'intérieur du sac dans une structure repliable à plat à l'état vide et à peu près parallélépipédique à l'état rempli avec deux parois principales (2, 3) opposées et deux parois de soufflet (,4, 5) intermédiaires qui passent respectivement avec des prolongements dans un fond (9) et y sont reliées dans une zone médiane par une couture de fond (10) continue de telle manière que les parois de soufflet (4, 5) soient reliées de part et d'autre d'une arête de pliage (13, 14) à plat à la paroi principale (2, 3) respectivement contigüe et que par ailleurs, les parois principales (2, 3) soient reliées entre elles, les prolongements des parois principales (2, 3) et des parois de soufflet (4, 5) étant reliés entre eux par des coutures diagonales (lignes de pliage 15, 16, 17, 18), **caractérisé en ce que** le fond (9) est délimité pour une réalisation de fond plane latéralement des deux parois principales (2, 3) respectivement par une couture de pliage plate (11, 12), la couture de pliage (11, 12) étant réalisée dans le film continu sous la forme de plis fixés en forme de bande par scellage, soudage ou collage.

2. Sac à soufflets selon la revendication 1, **caractérisé en ce que** les deux coutures de pliage (11, 12) s'étendent sur la largeur entière des parois principales (2, 3).

3. Sac à soufflets selon la revendication 1 ou 2, **caractérisé en ce que** les parois principales (2, 3) et les parois de soufflet (4, 5) sont délimitées par des coutures scellées (6, 7, 8) .

4. Sac à soufflets selon la revendication 1 ou 2, **caractérisé en ce que** les prolongements des parois principales (2,3) et des parois de soufflet (4, 5) sont reliés entre eux par des coutures diagonales (lignes de pliage 15, 16, 17, 18).

5. Sac à soufflets selon l'une quelconque des revendications 1 à 4, **caractérisé en ce que** la couture de fond (10) est attachée au moins par endroits à plat d'un côté sur le fond (9).

6. Procédé de fabrication d'un sac à soufflets (1) selon l'une quelconque des revendications 1 à 5, pour lequel un tuyau fermé sur la périphérie composé d'au moins un film soudable ou scellable sur une couche se trouvant à l'intérieur du sac avec des parois principales (2, 3) et des parois de soufflet (4, 5) et leurs prolongements côté fond est fermé par une couture de fond (10) dans une zone médiane, **caractérisé en ce que** respectivement une couture de pliage (11, 12) est montée entre les parois principales (2, 3) et le fond (9) dans le film continu latéralement d'une réalisation de fond plane et est fixée en forme de bande par scellage, soudage ou collage.

7. Procédé selon la revendication 6, **caractérisé en ce que** les coutures de pliage (11, 12) sont introduites en cas de fond (9) posé en alternance sur l'une des parois principales (2, 3).

8. Procédé selon la revendication 6, **caractérisé en ce que** les coutures de pliage (11, 12) sont introduites après engagement d'un outil intérieur formant le fond.

9. Procédé selon l'une quelconque des revendications 6 à 8, **caractérisé en ce que** la couture de fond (10) est collée à plat d'un côté sur le fond (9).

10. Procédé selon l'une quelconque des revendications 6 à 9, **caractérisé en ce que** le sac à soufflets (1) est empilé avec un fond (9) rabattu à plat d'un côté.
